# FASCICULE DE BREVET EUROPEEN

(11) **EP 1 926 605 B1**
(45) Date de publication et mention de la délivrance du brevet: **06.08.2014**
(21) Numéro de dépôt: 06793249.1
(22) Date de dépôt: 05.09.2006
(51) Int. Cl.: B42D 25/23

(54) **SUPPORT PERSONNALISE DE TYPE CARTE D'IDENTIFICATION COMPORTANT DES MOYENS ANTI-FALSIFICATION**
PERSONALISIERTER TRÄGER, WIE ZUM BEISPIEL IDENTIFIKATIONSKARTE, MIT FÄLSCHUNGSSICHERUNGSMITTEL
PERSONALIZED SUPPORT SUCH AS IDENTIFICATION CARD COMPRISING ANTI-COUNTERFEIT MEANS

(30) Priorité: 07.09.2005 FR 0509116
(43) Date de publication de la demande: 04.06.2008
(73) Titulaire: Gemalto SA, 92190 Meudon (FR)
(72) Inventeur: LESUR, Jean-Luc, F-83149 Bras (FR)
(86) Numéro de dépôt international: PCT/EP2006/066040
(87) Numéro de publication internationale: WO 2007/028797

(56) Documents cités:
- WO-A-00/78556
- FR-A- 2 449 930
- FR-A- 2 496 938
- GB-A- 2 132 136
- US-A- 4 597 592
- US-A- 5 380 044
- US-A- 5 421 619
- R. van Renesse: "Optical Document Security, third edition", 2005, Artech House, Boston / London ISBN: 1-58053-258-6

## Description

La présente invention concerne un support comprenant une face munie d'informations de personnalisation ces informations étant reportées par l'intermédiaire d'un moyen de personnalisation graphique de type laser, qui est une technologie de personnalisation de support bien connue de l'homme du métier dans le domaine considéré.

On a représenté sur les figures 1 et 2 un support 1 du type précité, par exemple une carte d'identité. La carte 1 comprend un corps de carte 2, réalisé dans une matière plastique opaque, susceptible d'être personnalisée par les moyens précités, par exemple de type polycarbonate, PET ou PVC. Le corps de carte 2 est prévu pour être muni sur sa face supérieure 3, des informations de personnalisation 4 et 4bis de la carte. Généralement et à titre d'exemple, les informations de personnalisation reportées sur le corps de carte 2 comportent, en référence à la figure 2, la représentation photographique 6 du titulaire de la carte et des caractères alphanumériques 7 relatifs à l'identité et à l'adresse du titulaire. Les informations de personnalisation peuvent par exemple être inscrites sur la surface 3 du corps de carte au moyen d'un faisceau laser, par brûlage de la surface du corps de carte. Une telle personnalisation est illustrée par la référence 4 à la figure 1. La décoloration locale de la surface qui en découle dépend de l'énergie disponible, du temps d'inscription ainsi que de la matière de corps de carte utilisé.

Une couche protectrice transparente 5 est éventuellement fixée sur la face supérieure du corps de carte, au moyen d'un revêtement adhésif, en vue de protéger la photo ou le texte de personnalisation de la carte.

Ces supports personnalisés sont de plus en plus utilisés, par exemple en tant que carte d'identité. Du fait de leur utilisation intensive et du caractère sensible attaché aux contrôles d'identité, ils doivent être conçus de manière à être protégés contre toute tentative de violation ou de falsification avec un degré de sécurité aussi élevé que possible.

Or, les nombreux types de supports personnalisés existants ne vérifient pas cette condition. Notamment, les supports où la personnalisation est réalisée au moyen d'un faisceau laser piloté, peuvent être facilement falsifiés par quelqu'un disposant du minimum de compétences techniques nécessaires, en réalisant une nouvelle opération de personnalisation laser venant habilement surcharger la première personnalisation, de manière par exemple à ajouter un ou plusieurs caractères dans le nom ou l'adresse, ou encore de manière à maquiller la photographie en y ajoutant des cheveux par exemple. De telles surcharges, du fait de la précision permise par la technologie de personnalisation laser, permettent la mise en circulation de cartes falsifiées, qui sont très difficilement détectables par un simple examen visuel.

Ce problème de falsification d'un support personnalisé par surcharge de la personnalisation existante en employant le même moyen de personnalisation graphique que celui qui a été utilisé au départ, a été plus particulièrement évoqué dans le contexte de la personnalisation laser. En effet, ce contexte est très propice aux opérations de falsification, du fait de l'extrême précision qui peut être obtenue lors d'une opération de personnalisation laser.

L'invention vise donc à remédier à ces inconvénients.

WO 00/78556 A1 décrit un support selon le préambule de la revendication 1.

Avec cet objectif en vue, l'invention propose un support selon la revendication 1 et un procédé selon la revendication 4. Des modes de réalisation particuliers sont donnés par les revendications dépendantes.

D'autres caractéristiques et avantages de la présente invention apparaîtront plus clairement à la lecture de la description suivante donnée à titre d'exemple illustratif et non limitatif et faite en référence aux figures annexées dans lesquelles :
- la figure 1 est une vue en coupe schématique d'un support personnalisé, de type carte d'identification et a déjà été décrite,
- la figure 2 est une vue en plan représentant schématiquement les informations de personnalisation portées par la carte de la figure 1 et a déjà été décrite, et
- les figures 3a à 3c illustrent un détail de la surface d'un support personnalisé réalisé conformément à la présente invention et les effets produits par l'invention en cas de tentative de falsification.

Un support personnalisé, par exemple en forme de carte, réalisé conformément aux enseignements de l'invention et qui est par ailleurs strictement du même type que celui déjà décrit en référence aux figures 1 et 2, comprend des moyens spécifiques anti-falsification 8, tels qu'illustrés à la figure 3a. Ces moyens anti-falsification 8 ont donc pour objectif d'empêcher la falsification d'un support personnalisé par surcharge de la personnalisation existante.

La figure 3a illustre plus particulièrement un détail de la surface du corps de carte où sont reportées les données d'identification 7 du titulaire de la carte. Conformément à l'invention, les moyens anti-falsification comprennent un motif d'impression graphique 8 inscrit sur au moins une partie de la surface du corps de carte. Le motif d'impression graphique est prévu pour être invisible, étant ainsi difficilement détectable par un simple examen visuel. Pour ce faire, le motif d'impression graphique est rendu invisible en étant noyé dans la personnalisation ou à proximité ou dans le fond de carte (« artwork » selon la terminologie anglo-saxonne). Le motif d'impression graphique peut aussi être transparent.

Selon l'exemple de la figure 3a, le motif d'impression graphique 8 est inscrit de manière invisible (bien que volontairement représenté de manière visible à la figure 3a pour en faciliter la compréhension), sur toute la partie de la surface du corps de carte où il n'y a aucune information de personnalisation inscrite.

Le motif d'impression graphique 8 faisant office de moyens anti-falsification peut dans une variante, n'être disposé que sur une partie seulement de la surface du corps de carte correspondant à des emplacements vierges d'informations de personnalisation. Ainsi, il peut avantageusement être agencé essentiellement dans des zones sensibles de la carte, c'est-à-dire les zones les plus susceptibles d'être falsifiées par surcharge de la personnalisation existante, par exemple autour de la représentation photographique 6 (sous forme de lignes sensibles marquant le contour de la tête) ou des données de personnalisation 7.

De manière générale, les moyens anti-falsification 8 sont prévus pour être agencés à des emplacements où l'on souhaite éviter une personnalisation frauduleuse par surcharge, sur tout ou partie du support.

Le principe sur lequel repose l'invention est que le motif d'impression graphique 8 est prévu pour réagir au moyen de personnalisation de support utilisé, c'est-à-dire au faisceau laser dans le cadre de la personnalisation laser, de sorte qu'il se révèle en changeant d'apparence et donc en modifiant l'aspect extérieur du support, en cas de tentative de personnalisation frauduleuse du support aux emplacements où le motif est présent.

Le motif 8 comprend, selon l'exemple de la figure 3a, des lignes fines ondulées, encore appelées guilloches, mais pourrait tout aussi bien dessiner une série de points, un texte ou un logo, pour autant qu'il conserve les mêmes caractéristiques qu'exposées ci-dessus, c'est-à-dire qu'il soit inscrit sur toute ou partie de la surface de la carte, de préférence à des emplacements sensibles de la carte et qu'il soit réactif au moyen de personnalisation utilisé, de sorte à changer d'apparence pour modifier l'aspect du support et agir ainsi comme moyen anti-falsification en cas de surcharge de la personnalisation existante du support.

Pour illustrer ce principe, la figure 3b montre une tentative de falsification 9 de la carte par surcharge, consistant à modifier l'identité originale du titulaire de la carte par ajout de caractères, en l'occurrence, selon l'exemple de la figure 3b, par ajout du patronyme « Durant ». Comme illustrée par la figure 3c, la personnalisation frauduleuse 9 effectuée révèle les lignes ondulées 8, jusqu'alors invisibles, aux endroits où les caractères ont été rajoutés par un moyen de personnalisation donné. Par conséquent, selon l'invention, toute tentative de falsification de la carte par surcharge de la personnalisation existante est prévue pour apparaître sous forme de défauts visibles à la surface de la carte, lesquels défauts étant alors immédiatement détectables par un simple examen visuel des éléments de personnalisation de la carte.

Un mode de réalisation des moyens anti-falsification 8 est le suivant, en relation avec une technologie de personnalisation de carte utilisant un faisceau laser. Selon ce mode de réalisation, l'étape de personnalisation laser de la carte est d'abord réalisée classiquement, puis une étape de sécurisation selon l'invention est mise en oeuvre consistant à reporter les moyens anti-falsification 8 aux emplacements souhaités à la surface du corps de carte, par exemple autour de la représentation photographique et autour des données de personnalisation. Le motif d'impression graphique anti-falsification est par exemple reporté au moyen du faisceau laser sur la surface du corps de carte, sous forme des lignes fines ondulées, telles qu'illustrées à la figure 3a, chacune de l'ordre de 100 à 200 microns d'épaisseur. Il convient cependant de noter que les traits constituant le motif d'impression graphique anti-falsification ne sont pas nécessairement fins. Ils peuvent également être larges. L'important est qu'ils soient reportés sur la surface du corps de carte au moyen du faisceau laser avec une énergie faible insuffisante pour faire apparaître les lignes ou autres motifs.

De cette manière, les moyens anti-falsification sont rendus difficilement détectables par une personne non avertie, suite à un simple examen visuel du support personnalisé. De plus, selon ce mode de réalisation, les moyens anti-falsification de la carte peuvent être ajustés pour être très proches des éléments de personnalisation à protéger, grâce à la précision offerte par le laser.

Par la suite, en cas de tentative frauduleuse de surcharge par laser autour de la personnalisation existante, le motif anti-falsification préalablement formé sera rendu apparent au niveau des surcharges créées, comme illustré à la figure 3c, dans la mesure où la surcharge d'énergie reçue sur le motif dépasse un seuil d'énergie reçue nécessaire pour être visible à l'oeil nu.

Avantageusement, dans un souci de renforcer la protection anti-fraude, les moyens anti-falsification 8 peuvent être disposés de manière aléatoire sur le corps de carte, c'est-à-dire qu'ils ne sont pas disposés de manière identique d'une carte à une autre. Ainsi, la détection préalable, par une personne mal intentionnée, de la position des moyens anti-falsification suite à un essai de personnalisation sur une carte, n'est pas exploitable sur d'autres cartes.

## Revendications

1. Support (1) comprenant une face (3) munie d'informations de personnalisation (4, 4bis) imprimées par un faisceau laser, **caractérisé en ce qu'** il comprend des moyens anti-falsification (8), réalisés par le faisceau laser et disposés sur au moins une partie de ladite face (3), lesdits moyens anti-falsification étant invisibles à l'oeil nu et aptes à se révéler en cas de personnalisation frauduleuse supplémentaire par faisceau laser de ladite partie, de sorte que l'aspect extérieur du support se trouve modifié.

2. Support selon la revendication 1, dans lequel lesdits moyens anti-falsification (8) comprennent un motif d'impression graphique inscrit par le faisceau laser avec une énergie insuffisante pour faire apparaître le motif.

3. Support selon la revendication 2, dans lequel ledit motif d'impression graphique comprend des lignes fines, une série de points, un texte ou un logo.

4. Procédé de fabrication d'un support (1) comprenant une étape de personnalisation, au cours de laquelle des informations de personnalisation (4, 4bis) sont agencées sur une face (3) du support par l'intermédiaire d'un faisceau laser, ledit procédé étant **caractérisé en ce qu'**il comprend une étape de sécurisation, consistant à disposer des moyens anti-falsification (8) à l'aide du faisceau laser sur au moins une partie de ladite face, lesdits moyens antifalsification (8) étant invisibles à l'oeil nu et aptes à se révéler en cas de personnalisation frauduleuse supplémentaire à l'aide d'une faisceau laser de ladite partie, de sorte que l'aspect extérieur du support se trouve modifié.

5. Procédé selon la revendication 4, dans lequel l'étape de sécurisation est réalisée après l'étape de personnalisation et consiste à disposer les moyens anti-falsification (8) sous forme d'un motif d'impression graphique réalisé au moyen du faisceau laser avec une énergie insuffisante pour faire apparaître le motif.

6. Procédé selon la revendication 5, dans lequel les moyens anti-falsification (8) réalisés au moyen du faisceau laser sont disposés de manière aléatoire sur la face du support.

## Patentansprüche

1. Trägermaterial (1) mit einer Vorderseite (3) mit personalisierten Informationen (4, 4a), die durch einen Laserstrahl aufgedruckt werden, das dadurch charakterisiert wird, dass es fälschungssicher (8) durch den Laserstrahl ausgeführt wird und wenigstens auf einem Teil der sogenannten Vorderseite (3) angeordnet ist, wobei diese fälschungssichere Ausrüstung für das bloße Auge unsichtbar ist und nur im Falle eines zusätzlichen, personalisierten Missbrauchs taucht ein Laserstrahl auf diesem Teil auf, mit dem das äußere Erscheinungsbild der Vorderseite modifiziert wird.

2. Trägermaterial nach Anspruch 1, wobei diese fälschungssichere Ausrüstung (8) ein Grafik-Druckmuster beinhaltet, das durch den Laserstrahl aufgetragen wird, wobei die verwendete Energie nicht ausreicht, um dieses Muster sichtbar zu machen.

3. Trägermaterial nach Anspruch 2, wobei dieses Grafik-Druckmuster feine Linien, eine Reihe Punkte, einen Text oder ein Logo beinhaltet.

4. Herstellungsverfahren von Trägermaterial (1), bestehend aus einer Personalisierungsstufe, während der personalisierte Informationen (4, 4a) auf der Trägermaterial-Vorderseite (3) mittels eines Laserstrahls zusammengefügt werden, wobei dieses Verfahren charakterisiert wird durch eine Sicherungsstufe bestehend aus der fälschungssicheren Ausrüstung (8) mittels eines Laserstrahls auf wenigstens einem Teil der Vorderseite, wobei diese fälschungssichere Ausrüstung für das bloße Auge unsichtbar ist und nur im Falle eines zusätzlichen, personalisierten Missbrauchs taucht ein Laserstrahl auf diesem Teil auf, mit dem das äußere Erscheinungsbild des Trägermaterials modifiziert wird.

5. Herstellungsverfahren nach Anspruch 4, wobei diese Sicherungsstufe nach der Personalisierungsstufe durchgeführt wird und fälschungssichere Ausrüstung (8) umfasst in Form eines Grafik-Druckmusters, das durch den Laserstrahl aufgetragen wird mit Energie, die nicht ausreicht, um dieses Muster sichtbar zu machen.

6. Herstellungsverfahren nach Anspruch 5, wobei diese fälschungssichere Ausrüstung (8) mittels eines Laserstrahls im Zufallsprinzip auf der Vorderseite des Trägermaterials aufgebracht wird.

## Claims

1. A support (1) comprising a face (3) provided with customizing information (4, 4bis) printed using a laser beam, **characterized in that** it comprises anti-forgery means (8) executed using the laser beam and positioned on at least a portion of said face (3), with said anti-forgery means (8) being indiscernible to the naked eye and able to become visible in case of a fraudulent additional customizing of said portion, using a laser beam, such that the outside appearance of the support is modified.

2. A support according to claim 1, wherein said anti-forgery means (8) comprise a graphic print pattern inscribed using the laser beam with insufficient energy to make the pattern become visible.

3. A support according to claim 2, wherein said graphic print pattern includes fine lines, a series of dots, a text or a logo.

4. A method for manufacturing a support (1) comprising a step of customizing, during which customizing information (4, 4bis) is arranged on a face (3) of the support using a laser beam, with said method being **characterized in that** it comprises a step of securing, consisting in arranging anti-forgery means (8) on at least a portion of said face, using a laser beam, with said anti-forgery means (8) being indiscernible to the naked eye and able to become visible in case of a fraudulent additional customizing of said portion, using a laser beam, such that the outside appearance of the support is modified.

5. A method according to claim 4, wherein the step of securing is performed after the step of customizing and consists in arranging the anti-forgery means (8) as a graphic print pattern executed using a laser beam, with insufficient energy to make the pattern become visible.

6. A method according to claim 5, wherein the anti-forgery means (8) executed using a laser beam are randomly arranged on the face of the support
